# EUROPÄISCHE PATENTANMELDUNG

(11) **EP 1 424 110 A1**
(43) Veröffentlichungstag der Anmeldung: **02.06.2004**
(21) Anmeldenummer: 03009644.0
(22) Anmeldetag: 30.04.2003
(51) Int. Cl.: A63C 19/10

(54) **Witterungsunabhängige überbaubare Skitrasse**

(30) Priorität: 30.12.2002 DE 10261716; 11.06.2002 DE 20209008 U
(71) Anmelder: Riedel, Peter, Dipl.-Ing., 08355 Rittersgrün/OT Tellerhäuser (DE)
(72) Erfinder: Riedel, Peter, Dipl.-Ing., 08355 Rittersgrün/OT Tellerhäuser (DE)
(74) Vertreter: Baier, Horst

(57) **Zusammenfassung**

Die Erfindung betrifft eine witterungsunabhängige überbaubare Skitrasse, die es ermöglicht, unter definierten Schneebedingungen, in einem Bauwerk, nordischen Skilanglauf und alpinen Skilauf zu betreiben.

## Beschreibung

Es ist bekannt, dass wintersportliche Aktivitäten zunehmend durch die veränderten klimatischen Verhältnisse behindert werden bzw. deren Durchführung im Freien unmöglich ist. Deshalb wird versucht, den alpinen Skilauf und den nordischen Langlauf witterungsunabhängig zu ermöglichen. Dies in der Weise, dass man in Bauwerken, die tunneloder hallenförmig ausgebildet sind, Skipisten präpariert. Dazu wird zentral oder dezentral erzeugter Kunstschnee (auch technischer Schnee) so eingebracht, dass eine gerade, ansteigende oder geneigte Bodenfläche als Skipiste entsteht. Gemäß Gbm DE 201 09 268 ist bekannt, dass auf einer Bodenfläche Kühlrohre verlegt sind, die mit einem Kühlmedium gespeist werden. Damit will man erreichen, dass die aufgebrachte Schneeschicht gekühlt wird. Da das Ganze in einem wesentlichen geschlossenen thermisch isolierten Raum abläuft, soll so erreicht werden, dass eine gute Schneequalität über die gesamte Skipistenlänge gegeben ist.
Es hat sich gezeigt, dass es auf diese Weise nicht möglich ist, den künstlich erzeugten Schnee über einen längeren Zeitraum in einer gewünschten Konsistenz zu erhalten. Es ist regelmäßig festzustellen, dass eine Vereisung der Schneeschicht von der Bodenfläche her eintritt. Deshalb macht sich ein häufiges Nachbeschneien erforderlich, was mit erheblichen Kosten verbunden ist.

Dennoch gelingt es nicht, die Konsistenz des Schnees über einen längeren Zeitraum, selbst bei gleichmäßigen Raumtemperaturverhältnissen, zu erhalten.

Der Erfindung liegt das Problem zugrunde, in Indoor-Skihallen oder Skitrassen eine Schneefläche zu ermöglichen, die in ihrer Konsistenz über eine längere Zeit stabil gehalten werden kann, so dass die Häufigkeit des Nachbeschneiens erheblich minimiert wird.
Dieses Problem wird durch die in den Patentansprüchen aufgeführten Merkmale gelöst.

Die mit der Erfindung erzielten Vorteile bestehen insbesondere darin, dass ein definierter Kunstschnee, der zentral oder dezentral erzeugt wurde, über einen längeren Zeitraum in seiner Konsistenz erhalten wird. Dadurch wird die Häufigkeit einer Nachbeschneiung, die wegen des hohen Energiebedarfes sehr kostenaufwendig ist, erheblich vermindert.
Außerdem bietet die erfinderische Lösung, insbesondere für den Leistungssport, die Möglichkeit, dass definierte Schneeverhältnisse bereitgestellt werden können. Dadurch ist eine Optimierung der Trainingsbedingungen zu verzeichnen.

Soll beispielsweise eine tunnelförmige Skitrasse realisiert werden, so ist dies durch kettenförmige Aneinanderreihung einzelner vorgefertigter oder monolithischer Segmente, wie sie Gegenstand der Unteransprüche sind, möglich. Es lassen sich so Steigungen, Neigungen, Kurven und Schleifen gestalten, die an vorhandene Geländeverhältnisse anpassbar sind, bzw. lassen sich entsprechende Geländeprofile nachbilden.

Weitere Vorteile und Ausgestaltungen der Erfindung gehen aus den Unteransprüchen hervor.

Es zeigen:
- Fig. 1 bis 4: - schematische Darstellungen verschiedener Ausführungsquerschnitte des Bauwerkes, wie z. B. Skitrasse
- Fig. 5: - schematische Darstellung der Skitrasse

Gemäß Fig. 1 bis 4 kann das Bauwerk, in dem die Schneefläche ausgebildet werden soll, verschiedene Querschnitte haben, die als Indoor-Skihalle bzw. Indoor-Skitrasse ausgebildet sind. Diese Bauwerke können sowohl oberirdisch und/oder unterirdisch befindlich sein.
Für die Schaffung einer tunnelförmigen Skitrasse findet eine kettenförmige Aneinanderreihung einzelner vorgefertigter oder monolithischer Segmente statt, die in Fig. 1 bis 4 als Ausführungsquerschnitt dargestellt sind.

Der jeweilige Querschnitt eines solchen Bauwerkes wird durch die Seitenteile 6, die Bodenplatte 5, dem temperierten Kühlboden 9, dem Dichtelement 7 und einer vollflächigen Dämmschicht 8 gebildet, die vorzugsweise an den Innenflächen des Bauwerkes befindlich ist.
Die Bauhülle kann beispielsweise auch Versorgungsleitungen und Anordnungen für die Beschneiung 12 aufnehmen.
An bzw. in die über dem temperierten Kühlboden 9 befindlichen Bauhülle sind Kühlelemente 14 angebracht bzw. integriert.
Der temperierte Kühlboden 9 und die Kühlelemente 14 werden im Verhältnis zu den im Bauwerk vorhandenen Bedingungen über ein nicht dargestelltes Steuerungssystem so gesteuert, dass die Konsistenz der Schneedecke über einen gewünschten Nutzungszeitraum hinweg erhalten werden kann bzw. so die Struktur des Schnees entsprechend definierten Anforderungen gestaltet werden kann.
Der temperierte Kühlboden 9 weist eine klimatisierte Entwässerung 15 auf.

## Patentansprüche

1. Witterungsunabhängige überbaubare Skitrasse, die es ermöglicht, unter definierten Schneebedingungen in einem Bauwerk nordischen Skilanglauf und alpinen Skilauf zu betreiben, **dadurch gekennzeichnet, dass** das Bauwerk, z. B. tunnelförmige Skitrasse oder Halle, einen temperierten Kühlboden (9) und darüber angeordnete Kühlelemente (14) aufweist, die entsprechend den Erfordernissen an die Schneekonsistenz und den Bedingungen im Bauwerk steuerbar sind.

2. Witterungsunabhängige überbaubare Skitrasse nach Anspruch 1,
**dadurch gekennzeichnet, dass** die Kühlelemente (14) an der Decke und/oder den Wänden des Bauwerkes angeordnet sind.

3. Witterungsunabhängige überbaubare Skitrasse nach Anspruch 1,
**dadurch gekennzeichnet, dass** die Kühlelemente (14) in die Bauhülle integriert sind.

4. Witterungsunabhängige überbaubare Skitrasse nach Anspruch 1 bis 3,
**dadurch gekennzeichnet, dass** die Dämmschicht (8) vorzugsweise an den Innenflächen des Bauwerkes als vollflächige Schicht ausgebildet ist.

5. Witterungsunabhängige überbaubare Skitrasse nach Anspruch 1 bis 4,
**dadurch gekennzeichnet, dass** der temperierte Kühlboden (9) eine klimatisierte Entwässerung (15) besitzt.

6. Witterungsunabhängige überbaubare Skitrasse nach Anspruch 1,
**dadurch gekennzeichnet, dass** die Überbauung eine isolierte Abdeckung ohne Kühlelemente ist.

7. Witterungsunabhängige überbaubare Skitrasse nach Anspruch 1 bis 5,
**dadurch gekennzeichnet, dass** die Trasse aus einer kettenförmigen Aneinanderreihung einzelner vorgefertigter oder monolithischer Segmente besteht.

8. Witterungsunabhängige überbaubare Skitrasse nach Anspruch 1 bis 5 und 7,
**dadurch gekennzeichnet, dass** die Seitenteile (6) zwischen den Stoßstellen der Segmente bzw. Nahtstellen ein druckbeständiges Dichtungselement (7) aufweisen.

9. Witterungsunabhängige überbaubare Skitrasse nach Anspruch 1 bis 5 und 7 bis 8,
**dadurch gekennzeichnet, dass** die tunnelförmige Skitrasse eine Einrichtung zur dezentralen Schneeerzeugung und Lagerung (11) aufweist.

10. Witterungsunabhängige überbaubare Skitrasse nach Anspruch 1 bis 5 und 7 bis 8,
**dadurch gekennzeichnet, dass** diese eine zentrale Beschneiungsanlage (12) aufweist.

11. Witterungsunabhängige überbaubare Skitrasse nach Anspruch 1 bis 5 und 7 bis 8,
**dadurch gekennzeichnet, dass** diese Klimaschleusen (10) aufweist.
